# EUROPÄISCHE PATENTSCHRIFT

(11) **EP 1 006 839 B1**
(45) Veröffentlichungstag und Bekanntmachung des Hinweises auf die Patenterteilung: **20.03.2002**
(21) Anmeldenummer: 97910344.7
(22) Anmeldetag: 24.09.1997
(51) Int. Cl.: A46D 1/00

(54) **BORSTE FÜR EINE ZAHNBÜRSTE**
TOOTHBRUSH BRISTLE
SOIE POUR BROSSE A DENTS

(30) Priorität: 02.10.1996 DE 19640726
(43) Veröffentlichungstag der Anmeldung: 14.06.2000
(73) Patentinhaber: Braun GmbH, Kronberg (DE)
(72) Erfinder: HANS, Rainer, D-65510 Idstein (DE); DRIESEN, Georges, D-61476 Weilrod (DE); SCHWARZ-HARTMANN, Armin, D-55295 Albig (DE); SCHAEFER, Norbert, D-60322 Frankfurt (DE); FIRATLI, Ahmet, Cem, D-65207 Wiesbaden (DE); TSENG, Mingchih, M., Hingham, MA 02043 (US); ZIMMET, Helge, Somerville, MA 02043 (US); BATSON, Scott, Wakefield, MA 01880 (US)
(86) Internationale Anmeldenummer: EP9705239
(87) Internationale Veröffentlichungsnummer: WO9814092

(56) Entgegenhaltungen:
- DE-B- 1 014 964
- FR-A- 1 070 805
- US-A- 3 327 339

## Beschreibung

Die Erfindung betrifft eine Borste einer Zahnbürste, wobei die Borste aus Kunststoff besteht und im Querschnitt gesehen zwei Bereiche mit unterschiedlichen Eigenschaften aufweist.

Eine derartige Borste ist beispielsweise aus der deutschen Offenlegungsschrift DE 34 00 941 A1 bekannt. Dort ist eine Kunststoffborste beschrieben, die einen harten Kern besitzt, der konzentrisch von einer weicheren Nutzschicht umgeben ist. Kern und Nutzschicht können aus verschiedenen Kunststoffen bestehen und weisen verschiedene Farben auf. Bei der Benutzung dieser Borste wird der Verschleiß derselben durch das Abtragen der Nutzschicht und das daraus resultierende Hervortreten des andersfarbigen Kerns automatisch einem Benutzer angezeigt. Die beiden Bereiche der Borste haben jedoch keinen Einfluß auf die Reinigungswirkung einer Bürste, die mit einer Vielzahl derartiger Borsten versehen ist.

Aus der deutschen Offenlegungsschrift DE 31 31 014 A1 ist eine Zahnbürste bekannt, mit der die Bukkal-Labial-Seite und die Lingual-Seite der Zähne gleichzeitig gereinigt und damit eine verbesserte Reinigungswirkung erzielt werden kann. Zu diesem Zweck weisen die Reinigungsborsten der Zahnbürste die Gestalt von zwei beispielsweise gebogenen Bündeln von Nylonfäden auf, deren Enden einander gegenüberstehen. Die Reinigungsborsten werden dadurch hergestellt, daß die Nylonfäden genügend oft um einen Dorn gewickelt und gehärtet werden. Danach werden die gebogenen Reinigungsborsten beispielsweise mit dem Borstenhalter der Zahnbürste verklebt.

Aus der DE-AS 1 014 964 ist eine aus synthetischem Borstenmaterial bestehende Borste bekannt, die im Querschnitt gesehen zwei Bereiche mit unterschiedlichen Eigenschaften aufweist, wobei die Flächenschwerpunkte der Bereiche nicht zusammenfallen. Wenigstens einem Bereich ist als Zusatzstoff ein Schleif- oder Poliermittel beigefügt.

Aus der US 3 327 339 ist die Herstellung einer Borste durch Koextrusion zwei Materialien mit unterschiedlichen Eigenschaften bekannt.

Aufgabe der Erfindung ist es, eine Borste der eingangs genannten Art zu schaffen, die eine verbesserte und schonendere Zahnreinigung bewirkt. Nach einem Nebenaspekt soll die Borste einfach an einem Borstenträger befestigbar sein.

Nach der Erfindung wird diese Aufgabe dadurch gelöst, daß die Bereiche derart zueinander angeordnet sind, daß die Flächenschwerpunkte der Bereiche nicht zusammenfallen und die beiden Bereiche unterschiedliche Dehnungseigenschaften infolge Feuchtigkeitsaufnahme und/oder Erwärmung aufweisen.

Diese Anordnung der beiden Bereiche hat zur Folge, daß sich unterschiedlichen Eigenschaften der beiden Bereiche, deren Ausdehnungskoeffizienten bei Feuchtigkeit, Wärme oder dergleichen, nicht mehr gegenseitig ausgleichen können. Die beiden Bereiche dehnen sich somit unterschiedlich stark aus, wodurch eine Krümmung der Borste entlang der Borstenlängsachse erreicht wird. Die Borste wird also aus der Borstenlängsachse seitlich ausgelenkt. Die erfindungsgemäße Borste ermöglicht aufgrund der Krümmung auch eine schonendere Behandlung des zu reinigenden Gegenstands. Des weiteren wird durch die seitliche Auslenkung der Borste aus der Borstenlängsachse erreicht, daß die Borste den zu reinigenden Gegenstand besser umschließen und damit wesentlich besser reinigen kann. Die erfindungsgemäße Borste muß nicht durch besondere Herstellungsverfahren, wie zum Beispiel Wickeln, gekrümmt werden. Statt dessen wird die seitliche Auslenkung in einfacher Weise durch die erfindungsgemäße Anordnung der beiden Bereiche mit unterschiedlichen Eigenschaften erreicht. Dies hat den weiteren Vorteil, daß die erfindungsgemäßen Borsten auch mit Hilfe von herkömmlichen, einfachen Herstellungsverfahren in einer Bürste befestigt werden können. Bei dem Einsatz der erfindungsgemäßen Borste in einer Zahnbürste, beispielsweise in einer elektrischen Zahnbürste, wird durch die erfindungsgemäße Anordnung der beiden Bereiche und durch die daraus resultierende Krümmung der Borste eine wesentlich bessere und gleichzeitig schonendere Reinigung der Zähne erreicht. Zusätzlich zu diesen Vorteilen kann durch die Krümmung der Borste diese wesentlich besser in die Interdentalräume der Zähne eindringen und diese ebenfalls wesentlich besser und gleichzeitig schonender reinigen. Die Möglichkeit der einfachen und kostengünstigen Herstellung einer derartigen Zahnbürste ist ein weiterer Vorteil der erfindungsgemäßen Borste. Dabei weisen die beiden Bereiche unterschiedliche Dehnungseigenschaften infolge Feuchtigkeit auf. Kommt somit die Borste mit Feuchtigkeit in Berührung, so hat dies zur Folge, daß sich die beiden Bereiche unterschiedlich stark in Richtung der Borstenlängsachse ausdehnen. Dies wiederum bewirkt die bereits erwähnte Krümmung der Borste entlang der Borstenlängsachse. Bei in einer Zahnbürste, beispielsweise in einer elektrischen Zahnbürste, ist die Borste der Luftfeuchtigkeit ausgesetzt. Die beiden Bereiche der Borste dehnen sich dadurch unterschiedlich aus und es entsteht die Krümmung bzw. seitliche Auslenkung der Borste aus der Borstenlängsachse. Dies hat die bereits erwähnten Vorteile hinsichtlich der Reinigungswirkung der Borste und der schonenden Behandlung des zu reinigenden Gegenstands durch die Borste zur Folge. Als Alternative oder in Kombination weisen die beiden Bereiche unterschiedliche Schrumpfungseigenschaften infolge Erwärmung auf. Die Borste wird in diesem Fall im Verlauf der Herstellung erwärmt und wieder abgekühlt. Dies hat eine unterschiedlich starke Ausdehnung und Schrumpfung der beiden Bereiche entlang der Borstenlängsachse und damit eine Krümmung der Borste zur Folge. Die Auslenkung der Borste aus der Borstenlängsachse kann dabei bei der Herstellung durch eine entsprechende Erwärmung und Abkühlung eingestellt werden. Die genannte Auslenkung ist in diesem Fall jedoch nicht reversibel.

Bei einer vorteilhaften Ausgestaltung der Erfindung bildet im Querschnitt der Borste einer der beiden Bereiche eine Kreissegmentfläche, wobei die Verbindungslinie der beiden Bereiche beispielsweise eine im wesentlichen gerade, eine kreisbogenförmige oder eine gekrümmte Linie ist. In diesem Fall wird die seitliche Auslenkung nicht nur durch die unterschiedlichen Eigenschaften der beiden Bereiche beeinflußt, sondern auch durch die Verteilung der beiden Bereiche über den Querschnitt der Borste.

Bei einer vorteilhaften Weiterbildung der Erfindung bildet im Querschnitt der Boste jeder der beiden Bereiche eine Halbkreisfläche. Die seitliche Auslenkung der Borste wird in diesem Fall im wesentlichen nur durch die unterschiedlichen Eigenschaften der beiden Bereiche erreicht. Auf diese Weise wird eine besonders gute und gleichmäßige seitliche Auslenkung der Borste aus der Borstenlängsachse erreicht. Ebenfalls kann durch diese Weiterbildung die genannte Auslenkung besonders gut berechnet und damit vorherbestimmt werden. Schließlich hat die Ausbildung der beiden Bereiche als Halbkreisflächen wesentliche Vorteile im Hinblick auf die Herstellung der Borste, insbesondere im Hinblick auf eine Vereinfachung und Vereinheitlichung der Werkzeuge für die Herstellung der Borste.

Aufgrund von wesentlichen Vorteilen bei der Herstellung ist es besonders zweckmäßig, wenn das Verhältnis der Querschnittsflächen der beiden Bereiche einen Wert zwischen etwa 0,25 und etwa 1,0 bzw. 1,0 und 1,4 aufweisen, je nach dem ob die kleinere oder größere Fläche als Bezugsgröße Anwendung findet.

Bei einer weiteren vorteilhaften Ausgestaltung der Erfindung ist der Kunststoff in einem der beiden Bereiche mit einem Füllstoff und/oder einem Nukleiermittel versehen, beispielsweise mit Kaolin, Talkum oder dergleichen. Die Verwendung von Farbstoffen ist ebenfalls möglich. Auf diese Weise wird erreicht, daß die beiden Bereiche unterschiedliche Eigenschaften besitzen, und damit die Borste eine Auslenkung aus der Borstenlängsachse aufweist.

Bei einer anderen vorteilhaften Ausgestaltung der Erfindung sind die beiden Bereiche aus unterschiedlichen Kunststoffen gebildet. Dies hat wiederum zur Folge, daß die beiden Bereiche unterschiedliche Eigenschaften besitzen, und damit die Borste bei Benutzung eine Auslenkung aus der Borstenlängsachse aufweist.

Die Verwendung von unterschiedlichen Kunststoffen und von Füllstoffen und/oder Nukleierungsmitteln kann dabei alternativ oder kumulativ vorgesehen sein.

Besonders zweckmäßig ist es, wenn bei den beschriebenen Ausgestaltungen die Borste aus Polyamid und/oder aus Polyester besteht. Diese Kunststoffe haben sich insbesondere bei Zahnbürsten als besonders vorteilhaft herausgestellt. Dabei kann entweder nur einer der beiden Kunststoffe verwendet werden, der dann in einem der beiden Bereiche mit einem Füllstoff und/oder einem Nukleiermittel versehen ist, oder es können verschiedene Typen einer Kunststoffgruppe in den beiden Bereichen der Borste verwendet werden.

Die erfindungsgemäße Borste weist eine Krümmung bzw. eine seitliche Auslenkung zur Borstenlängsachse auf. Dies bewirkt die bereits erläuterten Vorteile im Hinblick auf die verbesserte Reinigungswirkung der Borste und die schonendere Behandlung des zu reinigenden Gegenstands durch die Borste. Des weiteren erlaubt die erfindungsgemäße Borste die Verwendung von bekannten, einfachen Hestellungsverfahren, ohne daß aufwendige Herstellungsschritte für die Erzeugung der Krümmung erforderlich sind.

Bei einer vorteilhaften Ausgestaltung der Erfindung weist die Auslenkung der Borste einen Wert zwischen etwa 10 % und etwa 90 % der Länge der Borste auf, insbesondere einen Wert von etwa 50 % der Länge der Borste. Dies hat sich in der Praxis hinsichtlich der Reinigungswirkung der Borste als besonders zweckmäßig erwiesen.

Bei einer vorteilhaften Weiterbildung der Erfindung weisen die beiden Bereiche unterschiedliche Farben auf. Damit ist es möglich, den Effekt der Krümmung der Borste visuell sichtbar zu machen. Insbesondere bei der Verwendung einer Vielzahl von Borsten beispielsweise in einer Zahnbürste erkennt ein Benutzer die seitliche Auslenkung der einzelnen Borsten aufgrund der verschiedenen Farben und wird dadurch insbesondere auf die Vorteile hinsichtlich der Reinigungswirkung der Borsten hingewiesen.

Besonders vorteilhaft ist es, eine Vielzahl der erfindungsgemäßen Borsten in einer Bürste, einem Pinsel oder dergleichen, insbesondere in einer Zahbürste zu verwenden, wobei die freien Enden der Borsten eine Bürstenfläche bilden. Die Borsten sind dabei zu einzelnen Borstenbüscheln zusammengefaßt, die jeweils eine Büschelfläche bilden. Die Büschelflächen aller Borstenbüschel ergeben dann die Bürstenfläche. In diesem Fall können sich die einzelnen Borstenbüschel bei einer etwa in Richtung der Büschellängsachse einwirkenden Kraft besser und insbesondere in alle Richtungen aufspleißen. Dies ergibt eine gleichmäßigere Verteilung der freien Enden der Borsten und deren seitliche Auslenkung. Diese Auslenkung der Borsten ist dabei zufällig orientiert bzw. es existiert keine Vorzugsrichtung für diese Auslenkung. Ebenfalls stützen sich die einzelnen Borsten durch die seitliche Auslenkung und aufgrund der zufälligen Orientierung der Auslenkung gegenseitig ab, so daß die Borsten weniger nach außen ausweichen können. Insgesamt wird dadurch eine verbesserte Reinigungswirkung sowie eine schonendere Behandlung mit dem zu reinigenden Gegenstand erreicht.

Bei einer besonders vorteilhaften Weiterbildung der Erfindung sind die Eigenschaften der beiden Bereiche von jeder der Borsten abhängig von der Anordnung der Borste innerhalb der Bürstenfläche. Mit anderen Worten bedeutet dies, daß insbesondere die Krümmung einer bestimmten Borste abhängig ist von der Anordnung dieser Borste innerhalb der Bürstenfläche. Auf diese Weise ist es möglich, insgesamt eine Bürste zu schaffen, bei der die Krümmung der einzelnen Borsten zum Beispiel an den Zweck der Bürste angepaßt ist.

Besonders zweckmäßig ist es dabei, wenn die Borsten in der Nähe des Außenrands der Bürstenfläche eine geringere Krümmung aufweisen als die Borsten im Innenfeld der Bürstenfläche. Dies stellt insbesondere bei einer Zahnbürste eine besonders vorteilhafte Anordnung der einzelnen Borsten dar. Durch die größere Auslenkung der Borsten im Innenfeld der Zahnbürste wird der zu reinigende Zahn besonders gut umschlossen und damit besonders gut gereinigt. Dabei ist es auch möglich, daß im wesentlichen nur die Borsten im Innenfeld der Zahnbürste eine Krümmung aufweisen.

Bei einer weiteren vorteilhaften Weiterbildung der Erfindung ist die Richtung der Auslenkung der Borsten zufällig verteilt. Dies bedeutet, daß die Auslenkungen der Borsten in einem Borstenbüschel keine Vorzugsrichtung aufweisen. Dies hat zur Folge, daß die Borstenspitzen unterschiedliche Orientierungen aufweisen und sich die einzelnen Borsten in unterschiedliche Richtungen biegen. Dies stellt eine weitere Verbesserung insbesondere einer Zahnbürste im Hinblick auf ein möglichst gleichmäßiges und weitreichendes Umschließen des zu reinigenden Zahns durch die Borsten dar. Des weiteren wird durch die zufällige Ausrichtung der Borsten in unterschiedliche Richtungen erreicht, daß immer eine der Borsten gerade so angeordnet ist, daß sie besonders gut in den gerade zu reinigenden Interdentalraum eindringen kann, ohne daß hierzu die Zahnbürste besonders gegen die Zahnflächen gedrückt oder gedreht werden müßte. Dies stellt gleichzeitig einen schonenderen Umgang der erfindungsgemäßen Zahnbürste mit dem Zahnfleisch eines Benutzers dar.

Weitere Merkmale, Vorteile und Anwendungsmöglichkeiten der Erfindung ergeben sich aus der nachfolgenden Beschreibung von Ausführungsbeispielen, die in der Zeichnung näher dargestellt sind.

Fortsetzung Seite 8, Abs. 3 der ursprünglichen Unterlagen.

In der Zeichnung zeigt:
- Figur 1: eine schematische Darstellung eines ersten Ausführungsbeispiels einer erfindungsgemäßen Borste im Querschnitt,
- Figur 2: eine schematische Darstellung eines zweiten Ausführungsbeispiels einer erfindungsgemäßen Borste im Querschnitt,
- Figur 3: eine schematische Darstellung eines dritten Ausführungsbeispiels einer erfindungsgemäßen Borste im Querschnitt,
- Figur 4: eine schematische Darstellung einer erfindungsgemäßen Bürste, die aus einer Vielzahl der Borsten der Figur 1 oder der Figur 2 oder der Figur 3 besteht, in einer Seitenansicht, und
- Figur 5: eine schematische Darstellung eines Werkzeugs zur Herstellung der Borsten der Figur 2 in einer Draufsicht.

In den Figuren 1 bis 3 ist jeweils eine Borste 1 im Querschnitt dargestellt, die in einer Zahnbürste, beispielsweise einer elektrischen Zahnbürste verwendet werden kann. Die Borste 1 besteht aus Kunststoff und besitzt eine etwa kreisförmige Querschnittsfläche. Die Borste 1 weist zwei Bereiche 2, 3 auf, die sich durchgehend entlang der Borstenlängsachse erstrecken. Die beiden Bereiche 2, 3 sind nicht konzentrisch bzw. nicht punktsymmetrisch zueinander angeordnet.

In der Figur 1 sind die beiden Bereiche 2, 3 der Borste 1 unterschiedlich groß. Der Bereich 2 bildet eine Kreissegmentfläche und der Bereich 3 stellt die Restfläche zur kreisförmigen Querschnittsfläche der Borste 1 dar. Die Verbindungslinie zwischen dem Bereich 2 und dem Bereich 3 ist kreisbogenförmig. Das Verhältnis der Querschnittsflächen der beiden Bereiche 2, 3 besitzt einen Wert zwischen etwa 0,25 und etwa 1,0 bzw. 1,0 und 4,0.

In der Figur 2 sind die beiden Bereiche 2, 3 der Borste 1 gleich groß. Das Verhältnis der Querschnittsflächen der beiden Bereiche 2, 3 ist damit 1. Jeder der beiden Bereiche 2, 3 bildet eine Halbkreisfläche. Die Verbindungslinie der beiden Bereiche 2, 3 ist im wesentlichen geradlinig.

In der Figur 3 stellt der Bereich 2 eine Kreisfläche innerhalb des Bereichs 3 dar. Der Radius der Kreisfläche des Bereichs 2 ist kleiner als der Radius der Kreisfläche des Bereichs 3. Die Kreisfläche des Bereichs 2 ist nicht konzentrisch zur Kreisfläche des Bereichs 3 angeordnet. Das Verhältnis der Querschnittsflächen der beiden Bereiche 2, 3 besitzt einen Wert zwischen etwa 0,25 und etwa 1,0 bzw. 1,0 und 4,0.

Die beiden Bereiche 2, 3 der in den Figuren 1 bis 3 dargestellten Borste 1 besitzen unterschiedliche Eigenschaften.

Des weiteren ist es denkbar, die Borste 1 nicht nur aus zwei Bereichen 2, 3 zusammenzusetzen, sondern aus drei oder mehr Bereichen. In diesem Fall müssen sich die Bereiche derart voneinander unterscheiden, daß sich über den Querschnitt der Borste 1 insgesamt asymmetrische Eigenschaften ergeben.

Bei der Borste 1 der Figuren 1 bis 3 können die unterschiedlichen Eigenschaften der Bereiche 2, 3 darauf beruhen, daß der Bereich 2 aus einem anderen Kunststoff besteht als der Bereich 3, oder daß es sich in den Bereichen 2, 3 um verschiedene Typen derselben Kunststoffgruppe handelt. Ebenfalls ist möglich, daß der Kunststoff eines der Bereiche 2, 3 mit einem oder mehreren Füllstoffen und/oder mit einem oder mehreren Nukleiermitteln versehen ist. Des weiteren können in diesem Zusammenhang auch Farbstoffe eingesetzt werden. Dies alles sind Möglichkeiten, die alternativ oder kumulativ dazu führen können, daß die beiden Bereiche 2, 3 der Borste 1 der Figuren 1 bis 3 unterschiedliche Eigenschaften aufweisen.

Als Kunststoffe können Polyamid oder Polyester verwendet werden. Als Füllstoffe und/oder Nukleiermittel können Calciumcarbonat, Talkum oder ein Silikat, wie Kaolin oder dergleichen verwendet werden.

Als unterschiedliche Eigenschaften der beiden Bereiche 2, 3 der Figuren 1 bis 3 kann die Borste 1 unterschiedliche Dehnungseigenschaften infoge der Aufnahme von Feuchtigkeit, insbesondere von Wasser in den beiden Bereichen 2, 3 aufweisen. Dies bedeutet, daß der Bereich 2 sich bei der Aufnahme von Feuchtigkeit in Borstenlängsrichtung anders, zum Beispiel stärker ausdehnt als der Bereich 3 der Borste 1. Dieser Vorgang ist üblicherweise reversibel, d.h. wenn die Borste getrocknet wird, so geht die genannte Ausdehnung wieder im wesentlichen in den Ausgangszustand zurück.

Alternativ oder kumulativ kann als unterschiedliche Eigenschaften der beiden Bereiche 2, 3 der Figuren 1 bis 3 die Borste 1 unterschiedliche Schrumpfungseigenschaften bei Erwärmung und nachfolgender Abkühlung aufweisen. Dies bedeutet, daß der Bereich 2 bei der Abkühlung anders, zum Beispiel stärker schrumpft als der Bereich 3 der Borste 1. Dieser Vorgang ist nicht reversibel, d.h. die Schrumpfung infolge Erwärmung und Abkühlung verbleibt auch nach der Abkühlung der Borste 1.

Durch die unterschiedlichen Eigenschaften der beiden Bereiche 2, 3 der Borste 1, beispielsweise durch die unterschiedlichen Dehnungseigenschaften infolge der Aufnahme von Feuchtigkeit und/oder durch die unterschiedlichen Schrumpfungseigenschaften infolge Erwärmung, und durch die nicht konzentrische Anordnung der beiden Bereiche 2, 3 zueinander wird die Borste 1 entlang ihrer Borstenlängsachse gekrümmt. Dies bedeutet, daß die Borste 1 aus ihrer Borstenlängsachse seitlich ausgelenkt oder schräggestellt wird.

Die Auslenkung der Borste 1 kann einen Wert zwischen etwa 10 % und etwa 90 % der Länge der Borste 1 aufweisen. Besonders bevorzugt ist ein Wert von etwa 50 % der Länge der Borste 1. Wird die Borste 1 entsprechend der Figur 2 mit gleich großen Bereichen 2, 3 ausgestattet, so wird die genannte Auslenkung bei einer Länge der Borste 1 von etwa 8 mm durch Unterschiede in der Dehnung bzw. Schrumpfung der beiden Bereiche 2, 3 zwischen etwa 0,15 % und etwa 1,5 % erreicht.

Die beiden Bereiche 2, 3 der Borste 1 der Figur 1 wie auch der Figur 2 können verschiedenfarbig sein. Das kann bei der Wahl der unterschiedlichen Kunststoffe für die beiden Bereiche 2, 3 und/oder bei der Wahl des Füllstoffs für einen der beiden Bereiche 2, 3 berücksichtigt werden.

In der Figur 4 ist ein Auschnitt aus einer Bürste 4 mit einem Borstenbüschel 5 dargestellt. Das Borstenbüschel 5 weist eine Vielzahl von Borsten 1 auf, die den Borsten 1 der Figuren 1 bis 3 entsprechen können. Bei der Bürste 4 kann es sich um eine Zahnbürste, beispielsweise eine elektrische Zahnbürste handeln. Die freien Enden der Borsten 1 des Borstenbüschels 5 bilden eine Büschelfläche 6. Die Vielzahl der Borsten 1 des Borstenbüschels 5 sind mit Hilfe eines Ankers oder dergleichen in einem Borstenträger 7 befestigt.

In der Figur 4 ist die Krümmung der einzelnen Borsten 1 entlang der Borstenlängsachse erkennbar. Es ist ebenfalls erkennbar, daß die Büschelfläche 6 des Borstenbüschels 5 aufgrund der Auslenkungen der Vielzahl der Borsten 1 größer ist als die Querschnittsfläche des Borstenbüschels 5 der Borsten 1 im Bereich des Borstenträgers 7.

Die einzelnen Borsten 1 des Borstenbüschels 5 sind mit unterschiedlichen Orientierungen in dem Borstenträger 7 befestigt. Dies bedeutet, daß die Borsten 1 in verschiedene Richtungen weisen. Die Auslenkung der Borsten 1 in dem Borstenbüschel 5 ist dabei zufallsbedingt, so daß die Richtung der einzelnen Borsten 1 in dem Borstenbüschel 5 rein zufällig ist. Mit anderen Worten bedeutet dies, daß keine Vorzugsrichtung für die Auslenkung der Borsten 1 in dem Borstenbüschel 5 existiert. Dies ist aus der Figur 3 ebenfalls erkennbar.

Die Bürste 4 der Figur 4 weist eine Mehrzahl von Borstenbüscheln 5 auf. Insgesamt können die Borstenbüschel 5 derart innerhalb der Bürste 4 angeordnet sein, daß sich die Büschelflächen 6 der Borstenbüschel 5 zu einer etwa kreisförmigen Bürstenfläche zusammensetzen. In diesem Fall kann die Krümmung der Borsten 1 der Borstenbüschel 5 in der Nähe des Außenrands der Bürstenfläche kleiner sein als die Krümmung der Borsten 1 der Borstenbüschel 5 im Innenfeld der Bürste 4. Ebenfalls ist es möglich, daß im wesentlichen nur die Borsten 1 der Borstenbüschel 5 des Innenfelds der Bürste 4 eine Krümmung aufweisen.

Zur Herstellung der Borsten 1 findet eine Coextrusion von Filamenten statt, die dann auf die gewünschte Länge der Borsten 1 geschnitten, zu Bündeln zusammengefaßt und in dem Borstenträger 7 durch Stopfen und mit Hilfe eines Ankers befestigt werden. Bei der Coextrusion wird eine nicht konzentrische bzw. nicht punktsymmetrische Materialverteilung entsprechend der Bereiche 2, 3 der Figuren 1 bis 3 eingestellt.

Zu diesem Zweck kann beispielsweise ein Extrusionswerkzeug 8 verwendet werden, wie es in der Figur 5 dargestellt ist. Dieses Extrusionswerkzeug 8 weist eine Mehrzahl von gleich großen Düsenbohrungen 9 auf, die auf einem Kreisring mit etwa gleichen Abständen zueinander angeordnet sind. Jede der Düsenbohrungen 9 teilt sich innerhalb des Extrusionswerkzeugs 8 in zwei Kanäle auf. An dem Zusammenlauf der beiden Kanäle entsteht eine Verbindungslinie 10, an der die beiden Bereiche 2, 3 der Borste 1 zusammengeführt werden.

Die in der Figur 5 gezeigte Verbindungslinie 10 ist etwa geradlinig. Insoweit wird durch das in der Figur 5 dargestellte Extrusionswerkezug 8 die Borste 1 der Figur 2 erzeugt. Sämtliche Verbindungslinien 10 bilden entsprechend der Figur 5 etwa einen Kreis und sind dadurch zueinander jeweils um einen Winkel gedreht angeordnet, weisen also zueinander jeweils eine unterschiedliche Lage auf.

Mit Hilfe des Extrusionswerkzeugs 8 können zwei unterschiedliche Kunststoffe zu einem Filament coextrudiert werden. Alternativ oder kumulativ ist es möglich, mit Hilfe des Extrusionswerkzeugs 8 dem Kunststoff in jeweils einem der Kanäle zu den Düsenbohrungen 9 einen Füllstoff und/oder ein Nukleierungsmittel beizumischen.

## Patentansprüche

1. Borste (1) einer Zahnbürste, wobei die Borste (1) aus Kunststoff besteht und im Querschnitt gesehen zwei Bereiche (2, 3) mit unterschiedlichen Eigenschaften aufweist, **dadurch gekennzeichnet, daß** die Bereiche (2, 3) derart zueinander angeordnet sind, daß die Flächenschwerpunkte der Bereiche (2, 3) nicht zusammenfallen und die beiden Bereiche (2, 3) unterschiedliche Dehnungseigenschaften infolge Feuchtigkeitsaufnahme und/oder Erwärmung aufweisen.

2. Borste (1) nach Patentanspruch 1, **dadurch gekennzeichnet, daß** im Querschnitt der Borste (1) einer der beiden Bereiche (2) eine Kreissegmentfläche bildet, wobei die Verbindungslinie der beiden Bereiche (2, 3) beispielsweise eine im wesentlichen gerade, eine kreisbogenförmige oder eine gekrümmte Linie ist.

3. Borste (1) nach Patentanspruch 1, **dadurch gekennzeichnet, daß** im Querschnitt der Borste (1) jeder der beiden Bereiche (2, 3) eine Halbkreisfläche bildet.

4. Borste (1) nach einem der Patentansprüche 1 bis 3, **dadurch gekennzeichnet, daß** das Verhältnis der Querschnittsflächen der beiden Bereiche (2, 3) einen Wert zwischen etwa 0,25 und etwa 1,0 aufweist.

5. Borste (1) nach einem der vorhergehenden Patentansprüche, **dadurch gekennzeichnet, daß** in einem der beiden Bereiche (2, 3) der Kunststoff mit einem Füllstoff und/oder einem Nukleiermittel versehen ist, beispielsweise mit Kaolin, Calciumcarbonat oder dergleichen.

6. Borste (1) nach einem der Patentansprüche 1 bis 5, **dadurch gekennzeichnet, daß** die beiden Bereiche (2, 3) aus unterschiedlichen Kunststoffen gebildet sind.

7. Borste (1) nach einem der vorhergehenden Patentansprüche, **dadurch gekennzeichnet, daß** die Borste (1) aus Polyamid und/oder aus Polyester besteht.

8. Borste (1) nach einem der vorhergehenden Patentansprüche, **dadurch gekennzeichnet, daß** die Borste (1) eine Krümmung bzw. eine seitliche Auslenkung zur Borstenlängsachse aufweist.

9. Borste (1) nach Patentanspruch 8, **dadurch gekennzeichnet, daß** die Auslenkung der Borste (1) einen Wert zwischen etwa 10 % und etwa 90 % der Länge der Borste (1) aufweist, insbesondere einen Wert von etwa 50 % der Länge der Borste (1).

10. Borste (1) nach einem der vorhergehenden Patentansprüche, **dadurch gekennzeichnet, daß** die beiden Bereiche (2, 3) unterschiedliche Farben aufweisen.

11. Zahnbürste, die eine Vielzahl von Borsten (1) nach einem der Patentansprüche 1 bis 10 aufweist, wobei die freien Enden der Borsten (1) eine Bürstenfläche bilden, **dadurch gekennzeichnet, daß** die unterschiedlichen Dehnungseigenschaften der beiden Bereiche (2, 3) einer jeden Borste (1) abhängig sind von der individuellen Positionierung der Borste (1) innerhalb der Bürstenfläche.

12. Bürste (4) nach Patentanspruch 11, **dadurch gekennzeichnet, daß** die Borsten (1) in der Nähe des Außenrands der Bürstenfläche eine geringere Krümmung aufweisen als die Borsten (1) im Innenfeld der Bürstenfläche.

13. Bürste (4) nach einem der Patentansprüche 11 oder 12, **dadurch gekennzeichnet, daß** die Richtung der Auslenkung der Borsten (1) zufällig verteilt ist.

## Claims

1. A bristle (1) of a toothbrush, said bristle (1) being made of a plastic material and including, when viewed in cross-section, two sections (2, 3) with different properties, **characterized in that** the relative arrangement of said sections (2, 3) is such that the centers of gravity of the surface areas of said sections (2, 3) do not coincide and that said two sections (2, 3) have different expansion properties due to the absorption of humidity and/or heating.

2. The bristle (1) as claimed in patent claim 1, **characterized in that**, when viewed in cross-section of the bristle (1) one of said two sections (2) forms a circular-segment-shaped surface area, with the connecting line between said two sections (2, 3) being, for example, an essentially straight line, a line shaped in the manner of the arc of a circle, or a curved line.

3. The bristle (1) as claimed in patent claim 1, **characterized in that** when viewed in cross-section of the bristle (1) each of said two sections (2, 3) forms a semicircular surface area.

4. The bristle (1) as claimed in any one of the patent claims 1 to 3, **characterized in that** the ratio of the cross-sectional areas of said two sections (2, 3) has a value of between 0.25 and 1.0, approximately.

5. The bristle (1) as claimed in any one of the preceding patent claims, **characterized in that** a filler material and/or a nucleating agent, for example, kaolin, calcium carbonate or the like is/are added to the plastic material of one of said two sections (2, 3).

6. The bristle (1) as claimed in any one of the patent claims 1 to 5, **characterized in that** said two sections (2, 3) are formed of different plastic materials.

7. The bristle (1) as claimed in any one of the preceding patent claims, **characterized in that** the bristle (1) is fabricated from polyamide and/or polyester.

8. The bristle (1) as claimed in any one of the preceding patent claims, **characterized in that** the bristle (1) exhibits a curvature or a lateral deflection relative to the bristle's longitudinal axis.

9. The bristle (1) as claimed in patent claim 8, **characterized in that** the amount of deflection of the bristle (1) is in the range of between 10 % and 90 %, approximately, of the length of the bristle (1), amounting in particular to about 50 % of the length of the bristle (1).

10. The bristle (1) as claimed in any one of the preceding patent claims, **characterized in that** said two sections (2, 3) differ in color.

11. A toothbrush which includes a plurality of bristles (1) as claimed in any one of the patent claims 1 to 10, in which the free ends of the bristles (1) form a brush surface area, **characterized in that** the different expansion properties of said two sections (2, 3) of each bristle (1) are dependent upon the individual positioning of the bristle (1) within the brush surface area.

12. The brush (4) as claimed in patent claim 11, **characterized in that** the curvature of the bristles (1) in the proximity of the outer edge of the brush surface area is smaller than that of the bristles (1) in the inner zone of the brush surface area.

13. The brush (4) as claimed in any one of the patent claims 11 or 12, **characterized in that** the directions of deflection of the bristles (1) are randomly distributed.

## Revendications

1. Soie (1) d'une brosse à dents, la soie (1) étant en matière plastique et présentant, vue en section transversale, deux zones (2, 3) à propriétés différentes, **caractérisée en ce que** les zones (2, 3) sont agencées l'une par rapport à l'autre de telle manière que les barycentres de surface des zones (2, 3) ne coïncident pas et que les deux zones (2, 3) présentent des propriétés de dilatation différentes à la suite de l'absorption d'humidité et/ou d'un réchauffement.

2. Soie (1) selon la revendication 1, **caractérisée en ce que** dans la section transversale de la soie (1) l'une des deux zones (2) forme une superficie en segment de cercle, la ligne de liaison des deux zones (2, 3) étant par exemple une ligne sensiblement rectiligne, une ligne en forme d'arc de cercle, ou une ligne courbe.

3. Soie (1) selon la revendication 1, **caractérisée en ce que** dans la section transversale de la soie (1), chacune des deux zones (2, 3) forme une superficie en demi-cercle.

4. Soie (1) selon l'une quelconque des revendications 1 à 3, **caractérisée en ce que** le rapport des superficies de la section des deux zones (2, 3) présente une valeur entre environ 0,25 et environ 1,0.

5. Soie (1) selon l'une quelconque des revendications précédentes, **caractérisée en ce que** dans une des deux zones (2, 3), la matière plastique est pourvue d'un matériau de remplissage et/ou d'une substance de nucléation, par exemple du kaolin, du carbonate de calcium, ou similaire.

6. Soie (1) selon l'une quelconque des revendications 1 à 5, **caractérisée en ce que** les deux zones (2, 3) sont formées par des matières plastiques différentes.

7. Soie (1) selon l'une quelconque des revendications précédentes, **caractérisée en ce que** la soie (1) est en polyamide et/ou en polyester.

8. Soie (1) selon l'une quelconque des revendications précédentes, **caractérisée en ce que** la soie (1) présente une courbure ou un déport latéral par rapport à l'axe longitudinal de la soie.

9. Soie (1) selon la revendication 8, **caractérisée en ce que** le déport de la soie (1) présente une valeur entre environ 10 % et environ 90 % de la longueur de la soie (1), en particulier une valeur d'environ 50 % de la longueur de la soie (1).

10. Soie (1) selon l'une quelconque des revendications précédentes, **caractérisée en ce que** les deux zones (2, 3) présentent des couleurs différentes.

11. Brosse à dents, qui contient une multitude de soies (1) selon l'une quelconque des revendications 1 à 10, dans laquelle les extrémités libres des soies (1) forment une surface de brosse, **caractérisée en ce que** les propriétés de dilatation différentes des deux zones (2, 3) de chacune des soies (1) dépendent du positionnement individuel de la soie (1) à l'intérieur de la surface de la brosse.

12. Brosse (4) selon la revendication 11, **caractérisée en ce que** les soies (1) présentent à proximité du bord extérieur de la surface de la brosse une courbure plus faible que les soies (1) situées dans le champ intérieur de la surface de la brosse.

13. Brosse (4) selon l'une ou l'autre des revendications 11 et 12, **caractérisée en ce que** la direction du déport des soies (1) a une répartition aléatoire.
